# FASCICULE DE BREVET EUROPEEN

(11) **EP 0 269 509 B1**
(45) Date de publication et mention de la délivrance du brevet: **27.12.1990**
(21) Numéro de dépôt: 87402575.2
(22) Date de dépôt: 16.11.1987
(51) Int. Cl.: F24H 9/20, F23N 5/24

(54) **Robinet d'admission gaz à sécurité intégrée pour appareil de production d'eau chaude sans veilleuse permanente**
Gasventil mit integrierter Sicherheitsvorrichtung für Heisswassergerät ohne ständige Zündflamme
Gas valve incorporating a security for a hot water apparatus without a permanent pilot flame

(30) Priorité: 17.11.1986 FR 8615929
(43) Date de publication de la demande: 01.06.1988
(73) Titulaire: SAUNIER DUVAL EAU CHAUDE CHAUFFAGE - SDECC, F-92400 Courbevoie (FR)
(72) Inventeur: Veislinger, Jean-Luc, F-44300 Nantes (FR)
(74) Mandataire: Lhuillier, René

(56) Documents cités:
- EP-A- 0 185 587
- US-A- 4 361 167

## Description

L'invention concerne un robinet d'admission gaz qui intègre un dispositif de sécurité permettant l'arrêt d'un appareil de production d'eau chaude du genre chauffe-eau ou chauffe-bains à gaz en cas d'anomalie de tirage notamment dans le conduit d'évacuation des gaz brûlés et s'applique particulièrement aux appareils sans veilleuse permanente.

On sait que lorsqu'un appareil à gaz d'une certaine puissance est raccordé à un conduit de fumée, on considère que son fonctionnement a lieu dans des conditions normales lorsque la totalité des produits de combustion est évacuée dans ce conduit. Dans certains cas, le tirage naturel étant insuffisant, un extracteur est disposé dans le conduit ou dans une gaine collectrice des gaz brûlés de plusieurs appareils ; l'installation est dite alors à ventilation mécanique contrôlée (V.M.C.).

De toute façon, quelle que soit la solution adoptée, tirage naturel on VMC., il faut qu'un dispositif de sécurité puisse réagir à toute anomalie, due par exemple à un mauvais tirage, à un refoulement, à une obstruction du conduit ou une panne d'extracteur, anomalie qui provoque le refoulement des produits de combustion dans le local.

Il existe de nombreux dispositifs de sécurité adaptés à réagir à ces anomalies. Dans certains le contact électrique d'un élément thermosensible placé à l'éxtrémité du coupe-tirage s'ouvre à une certaine température et ferme une électrovalve d'admission gaz. Dans d'autres systèmes un bulbe thermosensible agit sur une membrane dilatable qui elle-même coupe l'admission de gaz à la veilleuse de l'appareil ou agit directement sur son mécanisme de sécurité thermoélectrique pour mettre l'appareil en sécurité. Pour d'autres installations on détecte une anomalie de tirage dans un conduit grâce à un petit tube qui modifie le fonctionnement d'une veilleuse à prémé- lange d'air et de gaz et met alors l'appareil en sécurité.

Il existe cependant une catégorie d'appareils de production d'eau chaude par le gaz à laquelle ces différents dispositifs ne peuvent s'appliquer, ce sont les chauffe-eau et chauffe-bains à fonctionnement sans veilleuse permanente qui n'utilisent pas de système de sécurité thermoélectrique et que l'on ne peut donc faire intervenir en réaction à une anomalie au conduit d'évacuation des produits de combustion. Pour résoudre ce problème on connaît la solution qui consiste à faire agir de façon positive sur le robinet d'admission gaz de l'appareil, un mécanisme de sécurité utilisant un levier de déclenchement de l'organe d'armement dudit robinet et un organe déplaçable commandé par un élément thermosensible disposé en bonne place pour réagir par exemple d'une élévation de température dans un conduit d'évacuation des gaz brûlés.

Ce mécanisme de sécurité tel que décrit dans la demande de brevet europeen EP-A 0 185 587 au nom de la Demanderesse comporte un mécanisme d'armement à levier du robinet d'admission gaz à l'appareil qui peut être encliqueté sur un levier de déclenchement dont le pivotement entraîne le désarmement et la fermeture dudit robinet d'admission de gaz sous l'effet de son ressort de rappel et qui dispose d'un élément thermosensible réagissant de façon connue en soi à une élévation de température au niveau de l'évacuation des produits de combustion, qui agit de façon positive sur ledit levier de déclenchement du mécanisme d'armement par l'intermédiaire d'un soufflet dilatable dont le déplacement provoque le pivotement d'une branche dudit levier et l'arrêt de l'appareil. Hormis les difficultés de réalisation que peut présenter ce mécanisne compte-tenu des diverses pièces à réaliser et à assembler, il présente l'inconvénient, bien qu'étant à à sécurité positive c'est-à-dire réagissant dans le sens d'un arrêt de l'appareil en cas de défaillance dudit mécanisme, de ne pas assurer la sécurité en cas de fausse manoeuvre de la part d'un utilisateur. En effet le désarmement du robinet d'admission gaz peut toujours être bloqué par l'utilisateur si celui-ci maintient une pression sur le levier d'armement ou s'il l'immobilise par un moyen quelconque ; dans ce cas le gaz reste admis dans l'appareil quelles que soient les conditions de fonctionnement.

C'est pourquoi la Demanderesse à mis au point un nouveau robinet d'admission gaz de réalisation et de fonctionnement plus simple qui évite les inconvénients propres aux mécanismes connus et présente une sécurité totale.

Selon l'invention ledit robinet comportant un bouton rotatif d'armement et un mécanisme métastable du genre à membrane cloquante lié à un bulbe et réagissant à une élévation de température des produits de combustion comporte une came montée rotative autour de son axe sous l'action dudit bouton, qui coopère avec la tige de commande du clapet d'admission gaz et qui est également déplaçable en translation sur ledit axe sous l'action du mécanisme à membrane cloquante pour la faire échapper de la tige de commande du clapet et mettre l'appareil en sécurité.

Selon une caractéristique principale de l'invention, la came comporte une section décentrée disposée entre une section cylindrique de petit diamètre et une section cylindrique de plus grand diamètre, toutes deux centrées sur son axe, une génératrice de la section décentrée prolongeant une génératrice de la section de petit diamètre, une autre génératrice diamétralement opposée de cette section décentrée prolongeant une génératrice de la section de plus grand diamètre.

Selon une autre caractéristique de l'invention, l'axe de manoeuvre de la tige de commande du clapet est en appui contre le bord de la section cylindrique intermédiaire de la came et déborde au-dessus de la section cylindrique de plus faible diamètre.

Les caractéristiques particulières et autres avantages de l'invention ressortiront maintenant de la description qui va suite d'un exemple non limitatif de réalisation et en référence aux dessins annexés qui représentent :
figure 1 une vue schématique en coupe du robinet
figure 2 une vue en perspective de la came montrée à la figure 1.

Le corps 17 du robinet d'admission gaz renferme un clapet 6 mettant en communication un conduit d'arrivée de gaz 18 et le conduit 19 de départ vers l'appareil. Une bouchon 20 obturant le corps 17 est traversé de façon étanche par le tige de manoeuvre 21 du clapet 6 normalement rappelé sur son siège par le ressort 11. Ledit corps 17 du robinet est solidaire d'un boîtier de commande 22 dont une partie tubulaire 15 est alignée avec la tige 21 du clapet. Cette partie tubulaire renferme un axe 7 qui est en butée contre l'extrémité de la tige 21, qui débouche de l'autre côté dans le boîtier 22 et prend appui sur une came 2. Celle-ci peut tourner autour de son axe AA' et a la forme représentée à la figure 2. Elle comporte une section cylindrique 23 de petit diamètre, une autre section cylindrique 24 de plus grand diamètre toutes deux centrées sur l'axe AA', et intercalée entre les deux, une section cylindrique 25 décentrée dont une génératrice prolonge la génératrice de la section 23 de petit diamètre,et dont une autre génératrice diamétralement opposée à la première prolonge la génératrice de la section 24 de grand diamètre. En position repos l'axe 7 est en appui contre le bord de la section cylindrique intermédiaire 25, débordant même au-dessus de la section cylindrique 23 de plus faible diamètre. La section cylindrique 23 de la came 2 est munie d'un évidement 26 à deux plats intérieurs pour recevoir sans frottement une aiguille de manoeuvre 27 solidaire d'un bouton rotatif de commande 1. Celui-ci peut occuper deux positions entre la position repos représentée et une position armement où il a effectué une rotation de 180_{°} dans le sens inverse des aiguilles d'une montre, à l'encontre de la force de rappel d'un ressort de torsion 12. Un dispositif de retenue à bille 14 associée à un ressort 16, intégré dans le bouton 1 sert à maintenir ce dernier dans l'une ou l'autre de ses deux positions grâce à deux logements appropriés (28, 28') prévus dans le boîtier 22.

L'autre section cylindrique 24 de la came 2 dispose d'un orifice intérieur fileté 29 auquel est fixé une vis de réglage 9. Cette vis est coaxiale à une tige fixe 3 sur laquelle elle peut coulisser. La tige porte une butée d'extrémité 30 pour un ressort 13 prenant appui contre la vis 9.

Le corps de robinet 17 supporte par ailleurs un ensemble de sécurité connu en soi constitué d'une membrane métallique cloquante 8 susceptible de réagir dans le sens d'un passage à la forme convexe représentée en pointillé lors de l'échauffement d'un bulbe placé en position appropriée par exemple dans une gaine VMC et raccordé à la membrane par le conduit 5. La membrane 8 est en appui contre l'extrémité d'un levier 4 pivotant autour d'un axe 10 et dont l'autre extrémité vient en butée contre la vis 9.

Le robinet à sécurité intégrée,ainsi décrit, fonctionne de la façon suivante.

La figure 1 montre les éléments en position repos quand le clapet 6 est fermé sur son siège. L'utilisateur, lorsqu'il veut armer l'appareil, tourne le bouton 1 dans le sens inverse des aiguilles d'une montre jusqu'à ce que la bille 14 soit engagée dans l'autre logement 28' du boîtier 22. Au cours de ce mouvement l'aiguille de manoeuvre 27 engagée dans l'évidement 26 a fait tourner de façon identique la came 2. L'axe 7 en appui sur la section cylindrique décentrée 25 de ladite came et poussée par celle-ci monte dans la partie tubulaire 15, et exerce une poussée sur la tige 21 dans le sens de l'ouverture du clapet 6 à l'encontre de la force de rappel du ressort 11. Le gaz provenant du conduit 18 est donc admis vers l'appareil par le conduit 19. Si, lors d'un puisage, l'évacuation des produits de combustion s'effectue normalement, la membrane 8 et le levier 4 occupent la position représentée. L'axe 7 exerçant une pression sur la partie 25 de la came 2, normalement à l'axe AA' (figure 2), le bouton reste en position armée, aidé en cela par l'encliquetage de la bille 14 dans l'évidement 28' sous l'action du petit ressort 16.

S'il y a une anomalie au niveau de l'évacuation des produits de combustion de l'appareil, caractérisée par l'échauffement du bulbe, l'élévation de température transmise par le conduit 5 va faire passer brutalement la membrane 8 dans la position convexe montrée en pointillés. Le levier 4 pivote alors autour de l'axe 10 et son extrémité opposée exerce une pression sur la vis 9, orientée vers la droite du dessin.

La vis 9 et la came 2 qui lui est solidaire par la liaison filetée 29 s'écartent alors vers la droite en coulissant sur la tige 3 à l'encontre de la force du ressort 13 et en s'éloignant du bouton de manoeuvre 1. Cet éloignement est rendu possible par le fait que l'aiguille 27 du bouton est introduite avec jeu dans l'orifice 26 de la came. L'axe 7 étant en "porte à faux" sur la section 25 de la came va échapper de celle-ci et retomber sur la section cylindrique 23 sous la poussée du ressort 11 qui va également fermer le clapet 6, interrompant l'admission du gaz à l'appareil.

Après cette mise en sécurité, tant que le bulbe ne s'est pas refroidi et que la membrane 8 n'a pas repris sa forme initiale, la came 2 reste décalée de l'axe 7 interdisant le réarmement de l'appareil. Cela veut dire que, même si l'utilisateur, après avoir ramené le bouton 1 dans sa position de départ, voulait l'armer à nouveau aussitôt, sa rotation serait sans effet sur l'axe 7 et le clapet 6 ne pourrait en aucun cas être réouvert.

Mais dès que le bulbe s'est refroidi et que la membrane 8 a repris sa forme, la vis 9 n'étant plus soumise à la pression du levier 4, le ressort 13 peut replacer la came dans sa position initiale. Si, lors de ce mouvement le bouton était resté tourné en position armée, il suffit à l'utilisateur de ramener le bouton 1 en position de départ puis de réarmer pour se retrouver en position de fonctionnement normal. On voit donc que cette sécurité peut agir à tout moment pendant la manoeuvre d'ouverture et quelle que soit la position en rotation du bouton 1.

Le dispositif est à sécurité positive car en cas de fuite ou de défaillance du bulbe, la membrane cloquante prend aussitôt la forme convexe pour laquelle il y a action sur le levier 4 et mise en sécurité de l'appareil.

On notera que le dispositif selon l'invention peut fonctionner non seulement avec la lame cloquante précédemment décrite, mais aussi avec un soufflet de dilatation par exemple couplé à une lame de flambage ou encore avec tout système dilatable dont les fonctions étanchéité et métastabilité ne sont pas assurées par le même élément.

Enfin et indépendamment de cette mise en sécurité, l'utilisateur peut arrêter l'appareil en tournant le bouton 1 dans le sens des aiguilles d'une montre ce qui ramène la came 2 dans la position de la figure 1 pour laquelle l'axe 7 est redescendu et le clapet 6 s'est refermé sous l'action du ressort 11.

L'écartement entre la vis 9 et la came 2 peut être réglé, ces deux pièces coopérant par une liaison filetée. On peut ainsi ajuster le "porte à faux" de l'axe 7 sur la partie 25 de la came en fonction du débattement du bras 4.

## Revendications

1.- Robinet d'admission gaz à sécurité intégrée pour appareil de production d'eau chaude sans veilleuse permanente, permettant la fermeture de clapet (6) d'admission en cas d'anomalie dans l'évacuation de ses produits de combustion, comportant un bouton rotatif d'armement (1) manoeuvrant une came (2) agissant sur la tige (7, 21) du clapet (6) et un mécanisme métastable du genre à membrane cloquante (8) lié à un bulbe réagissant à une élévation de température desdits produits de combustion, lequel mécanisme étant susceptible de provoquer la fermeture du clapet, caractérisé par le fait que la came (2) montée rotative autour de son axe AA' sous l'action du bouton (1) et coopérant avec la tige de commande (7,21) du clapet (6), perpendiculaire auditaxe AA', est également déplaçable en translation sur ledit axe sous l'action du mécanisme (4,9) du genre à membrane cloquante (8), pour la faire échapper de la tige de commande du clapet et mettre l'appareil en sécurité.

2.- Robinet selon la revendication 1, caractérisé par le fait que la came (2) comporte une section décentrée (25) disposée entre une section cylindrique (23) de petit diamètre et une section cylindrique (24) de plus grand diamètre, toutes deux centrées sur l'axe AA'.

3.- Robinet selon la revendication 2 caractérisé par le fait qu'une génératrice de la section décentrée (25) prolonge une génératrice de la section (23) de petit diamètre, et qu'une autre génératrice diamétralement opposée de cette section décentrée prolonge une génératrice de la section (24) de plus grand diamètre.

4.- Robinet selon la revendication 3 caractérisé par le fait que l'axe (7) de manoeuvre de la tige (21) de commande du clapet (6) est en appui contre le bord de la section intermédiaire (25) de la came (2) et déborde au-dessus de la section cylindrique (23) de plus faible diamètre.

5.- Robinet selon la revendication 2 caractérisé par le fait que le mécanisme à membrane cloquante (8) agit par l'intermédiaire d'un levier (4) sur une vis de réglage (9) solidaire de la came (2) l'ensemble vis- came pouvant coulisser sur une tige fixe (3) selon l'axe AA'.

6.- Robinet selon la revendication 5 caractérisé par le fait que le levier (4) agit sur la vis (9) dans le sens d'un éloignement de la came (2) de son bouton de manoeuvre (1) à l'encontre de la force de rappel d'un ressort (13).

7.- Robinet selon la revendication 5 caractérisé par le fait que l'écartement entre la vis (9) et la came (2) est réglable du fait de la liaison filetée que les rend solidaires.

## Patentansprüche

1. Gasventil mit integrierter Sicherheitsvorrichtung für Heißwassergerät ohne ständige Zündflamme, welches den Verschluß des Zufuhrventils (6) im Falle von Fehlerhaftigkeiten beim Abzug seiner Verbrennungsprodukte erlaubt, und das einen Drehknopf (1) umfaßt, der einen Nocken (2) betätigt, der auf die Stange (7, 21) des Ventils (6) und eine als bauchige Membran ausgeführte metastabile Vorrichtung (8) wirkt, die mit einem auf eine Temperaturerhöhung der Verbrennungsprodukte reagierenden kugelförmigen Element verbunden ist, wobei diese Vorrichtung den Verschluß des Ventils auslösen kann, dadurch gekennzeichnet, daß der Nocken (2), der durch Betätigung des Knopfes (1) drehbar um die Achse AA' angebracht ist, und mit der Steuerstange (7, 21) des Ventils (6), die senkrecht zu Achse AA' angeordnet ist, zusammenwirkt, auch parallel zu dieser Achse unter Einwirkung der als bauchige Membran (8) ausgeführten Vorrichtung (4, 9) verschiebbar ist, um damit die Steuerstange des Ventils gegenüber dem Nocken freizugeben und das Gerät zu sichern.

2. Ventil nach Anspruch 1, dadurch gekennzeichnet, daß der Nocken (2) einen dezentrierten Abschnitt (25) aufweist, der zwischen einem zylindrischen Abschnitt (23) mit geringem Durchmesser und einem zylindrischen Abschnitt (24) mit einem größeren Durchmesser angeordnet ist, wobei beide auf der Achse AA' zentriert sind.

3. Ventil nach Anspruch 2, dadurch gekennzeichnet, daß eine Mantellinie des dezentrierten Abschnittes (25) eine Mantellinie des Abschnitts (23) mit dem geringen Durchmesser verlängert, und daß eine weitere, diametral gegenüberliegende Mantellinie dieses dezentrierten Abschnitts eine Mantellinie des Abschnitts (24) mit dem größeren Durchmesser verlängert.

4. Ventil nach Anspruch 3, dadurch gekennzeichnet, daß die Betätigungsspindel (7) der Steuerstange (21) des Ventils (6) gegen den Rand des Zwischenabschnitts (25) des Nockens (2) anliegt und über den zylindrischen Abschnitt (23) mit dem geringeren Durchmesser hinausragt.

5. Ventil nach Anspruch 2, dadurch gekennzeichnet, daß die als bauchige Membran (8) ausgeführte Vorrichtung mittels eines Hebels (4) auf eine mit dem Nocken (2) verbundene Stellschraube (9) wirkt, wobei der Komplex Schraube-Nocken auf einem feststehenden Stift (3) längs der Achse AA' verschiebbar ist.

6. Ventil nach Anspruch 5, dadurch gekennzeichnet, daß der Hebel (4) auf die Schraube (9) in Richtung eines Abrückens des Nockens (2) von seinem Steuerungsknopf (1) gegen die Rückstellkraft eine Feder (13) wirkt.

7. Ventil nach Anspruch 5, dadurch gekennzeichnet, daß der Abstand zwischen der Schraube (9) und dem Nocken (2) aufgrund der Gewindeverbindung, durch die sie verbunden werden, regulierbar ist.

## Claims

1. Integrated safety gas-admission stopcock for apparatus for producing hot water, without a permanent pilot flame, making possible the closure of the admission valve (6) in the case of abnormality in the evacuation of its combustion products, comprising a rotary activating button (1) operating a cam (2) acting on the rod (7, 21) of the valve (6), and a metastable mechanism of the blistering membrane the (8) connected to a bulb reacting to a rise in temperature of the said combustion products, said mechanism being capable of causing the closure of the valve, characterized in that the cam (2) rotatably mounted about its axis AA' under the action of the button (1), and cooperating with the control rod (7, 21) of the valve (6), perpendicular to the said axis AA', is likewise displaceable in translation on the said axis under the action of the mechanism (4, 9) of the blistering membrane type (8), in order to cause it to be released from the control rod of the valve and render the apparatus safe.

2. Stopcock according to Claim 1, characterized in that the cam (2) comprises an eccentric section (25) arranged between a cylindrical section (23) of small diameter and a cylindrical section (24) of larger diameter, both centred on the axis AA'.

3. Stopcock according to Claim 2, characterized in that a generatrix of the eccentric section (25) extends a generatrix of the section (23) of small diameter, and in that another generatrix, which is diametrically opposite this eccentric section, extends a generatrix of the section (24) of larger diameter.

4. Stopcock according to Claim 3, characterized in that the shaft (7) of operation of the rod (21) for controlling the valve (6) bears against the edge of the intermediate section (25) of the cam (2) and protrudes above the cylindrical section (23) of smaller diameter.

5. Stopcock according to Claim 2, characterized in that the blistering membrane mechanism (8) acts via a lever (4) on an adjusting screw (9) secured to the cam (2), it being possible for the screw/cam assembly to slide on a fixed rod (3) along the axis AA'.

6. Stopcock according to claim 5, characterized in that the lever (4) acts on the screw (9) in view of moving away the cam (2) from its button (1) against a return spring (13).

7. Stopcock according to claim 5, characterized in that the space between the screw (9) and the cam (2) is adjustable owing to an intermediate threading.
